# EUROPÄISCHE PATENTSCHRIFT

(11) **EP 4 092 275 B1**
(45) Veröffentlichungstag und Bekanntmachung des Hinweises auf die Patenterteilung: **16.07.2025**
(21) Anmeldenummer: 22172405.7
(22) Anmeldetag: 09.05.2022
(51) Int. Cl.: F15B 15/28, F15B 15/14

(54) **ZYLINDER, VERWENDUNG EINES ZYLINDERS**
CYLINDER, USE OF A CYLINDER
CYLINDRE, UTILISATION D'UN CYLINDRE

(30) Priorität: 17.05.2021 DE 102021112746
(43) Veröffentlichungstag der Anmeldung: 23.11.2022
(73) Patentinhaber: Hans E. Winkelmann GmbH, 63322 Rödermark (DE)
(72) Erfinder: Kurtlucan, Muhammed, 63322 Rödermark (DE); Triller, Max, 61440 Oberursel (DE); Buhac, Damir, 60433 Frankfurt (DE)
(74) Vertreter: Patentanwälte Olbricht Buchhold Keulertz

(56) Entgegenhaltungen:
- CH-A- 418 841
- DE-A1- 102005 015 948
- DE-A1- 102007 015 111
- DE-A1- 102007 062 905
- DE-A1- 102007 062 909
- DE-U1- 20 300 594
- JP-A- H0 633 911

## Beschreibung

Die Erfindung betrifft einen pneumatischen oder hydraulischen Zylinder gemäß dem Oberbegriff von Anspruch 1. Die Erfindung betrifft zudem die Verwendung eines Zylinders gemäß Anspruch 5.

Pneumatische oder hydraulische Zylinder kommen vielfältig zum Einsatz, beispielsweise in der Förder- Antriebs- oder Handhabungstechnik oder allgemein in der Automatisierungstechnik. Dabei ist in der Regel eine Positionserkennung erforderlich, um zumindest feststellen zu können, ob sich der Kolben des Zylinders in der eingefahrenen Position oder der ausgefahrenen Position befindet. Diese Position des Kolbens wird dann an eine übergeordnete Steuereinheit übermittelt.

Bei aus dem Stand der Technik bekannten Zylindern werden zur Positionserkennung des Kolbens Näherungsschalter bzw. Sensoren eingesetzt, die beispielsweise an einem Mantelelement des Zylindergehäuses befestigt werden. Diese Positionserkennungseinheiten werden über Kabel, die mit externen Energiegebereinheiten bzw. Energiequellen verbunden sind, mit Strom versorgt. Das Signal zur Übermittlung der Ist-Position des Kolbens wird ebenso über ein Kabel an eine Steuereinheit übermittelt.

DE 10 2007 015 111 A1 betrifft in diesem Zusammenhang beispielsweise eine Sensorvorrichtung für ein fluidtechnisches Gerät, insbesondere einen pneumatischen Zylinder. Weiter wird in DE 10 2007 062 905 A1 beispielsweise ein magnetischer Zylindersensor beschrieben, der zur Erfassung einer Kolbenposition entlang eines Hubwegs eines Kolbens eines Arbeitszylinders dient.

Darüber hinaus offenbart DE 203 00 594 U1 zum Beispiel einen Zylinder mit einem Linearantrieb. DE 10 2007 062 909 A1 betrifft einen magnetischen oder induktiven Sensor mit einer elektronischen Auswerteeinheit zur Erfassung einer Kolbenposition entlang eines Hubwegs eines Kolbens in einem Zylinder. Weiter betrifft CH 418 841 A z.B. einen Arbeitszylinder für pneumatische und hydraulische Arbeitsmedien. Ferner beschreibt JP H06 33911 A eine Kolbenpositionserfassungsvorrichtung, die in der Lage ist, die Kolben Position eines Fluiddruckbetätigers korrekt zu erfassen, ohne einen fehlerhaften betrieb zu verursachen.

Es ist Aufgabe der Erfindung, einen Zylinder bereit zu stellen, bei dem die Positionserkennung mit geringem Aufwand realisierbar ist.

Hauptmerkmale der Erfindung sind im kennzeichnenden Teil von Anspruch 1 angegeben. Ausgestaltungen sind Gegenstand der Ansprüche 2 bis 5.

Die Aufgabe wird bei einem hydraulischen oder pneumatischen Zylinder, der ein Zylindergehäuse und einen Kolben aufweist, wobei der Kolben in dem Zylindergehäuse zwischen einer eingefahrenen Position und einer ausgefahrenen Position entlang einer Kolbenachse bewegbar gelagert ist, und wobei zumindest eine Positionserkennungseinheit vorgesehen ist, mittels der eine Ist-Position des Kolbens in Bezug auf die Kolbenachse ermittelbar ist, erfindungsgemäß dadurch gelöst, dass die zumindest eine Positionserkennungseinheit eine Sendeeinheit zur Erzeugung eines Signals zur kabellosen Übermittlung der Ist-Position an eine Steuereinheit und eine interne Energiegebereinheit zur Energieversorgung der Positionserkennungseinheit aufweist. Durch den Verzicht auf eine externe Verkabelung der Positionserkennungseinheit ist eine flexible Positionierung mit einem geringem Montageaufwand möglich.

Die Kolbenachse ist eine Mittelachse des Kolbens, entlang der sich der Kolben hin- und herbewegt. Mittels der Positionserkennungseinheit ist die axiale Ist-Position des Kolbens, also insbesondere das Erreichen der eingefahrenen oder ausgefahrenen Position, ermittelbar. Die Energiegebereinheit versorgt die Positionserkennungseinheit und die Sendeeinheit teilweise oder vollständig mit elektrischer Energie. Die Sendeeinheit übermittelt das Signal kabellos an eine übergeordnete Steuereinheit.

Die Energiegebereinheit ist mit der Positionserkennungseinheit und deren Sendeeinheit als Einheit zusammengefasst. Die Positionserkennungseinheit kann dadurch autark ohne zusätzliche Verkabelung eingesetzt werden.

Vorzugsweise wandelt die Energiegebereinheit eine Bewegungsenergie des Kolbens in elektrische Energie zur Versorgung der Positionserkennungseinheit um. Denkbar ist auch die Nutzung anderer autarker Energiequellen, wie beispielsweise von Lichtenergie oder Temperatur.

Erfindungsgemäß ist die Energiegebereinheit zusammen mit der Sendeeinheit als batterieloses Funksensor-Modul ausgebildet, das insbesondere auf Basis der EcOcean Technologie arbeitet. Bei dieser Technologie wird beispielsweise aus einer Bewegung eine ausreichende elektrische Energie gewonnen, die zur Übertragung eines Funksignals ausreicht. Dabei können bekannte Funkstandards zum Einsatz kommen, beispielsweise Zigbee oder Bluetooth.

In einer alternativen Ausgestaltung ist die Energiegebereinheit als Batterie und/oder als Piezoelement ausgebildet. Eine Batterie ist leicht auszutauschen und benötig relativ wenig Bauraum. Ein Piezoelement nutzt die Energie aus der Kolbenbewegung und ist entsprechend wartungsfrei, da sie im Gegensatz zur Batterie nicht getauscht werden muss. In jedem Fall ist durch die autarke Ausbildung der Positionserkennungseinheit diese unabhängig von einer externen Stromversorgung. Das System ist entsprechend robust.

Erfindungsgemäß umfasst die Positionserkennungseinheit eine Betätigungseinheit, durch deren Betätigung das Signal erzeugbar ist, wobei die Betätigungseinheit mechanisch zwischen einer Ruhelage und einer Sendelage schaltbar ist. Die beim Schalten wirkende mechanische Energie kann dann durch die Energiegebereinheit in elektrische Energie zur Versorgung der Positionserkennungseinheit mit der Sendeeinheit gewandelt werden. Die Betätigungseinheit ist aus einer Sendelage in eine Ruhelage oder aus einer Ruhelage in eine Sendelage bringbar, wobei die Betätigungseinheit vorzugsweise durch den Kolben direkt oder indirekt geschaltet wird. Damit ist die Signalerzeugung wenig anfällig für Fehler und arbeitet zuverlässig. Es kann auch von Vorteil sein, wenn die Betätigungseinheit einen Betätigungsschalter, der insbesondere als ein Betätigungstaster ausgebildet ist, umfasst. Durch eine Betätigung des Betätigungsschalters, insbesondere des Betätigungstasters, ist das Signal erzeugbar. Dabei wird die Betätigungseinheit aus der Ruhelage in die Sendelage oder aus der Sendelage in die Ruhelage gebracht.

Ferner umfasst die Betätigungseinheit erfindungsgemäß einen Betätigungsstift.

Die Betätigungseinheit ist durch eine Bewegung des Betätigungsstifts in die Sendelage und/oder die Ruhelage bringbar. Die Bewegung des Kolbens ist ursächlich für die Bewegung des Betätigungsstifts.

Durch die Bewegung des Betätigungsstifts ist der Betätigungsschalter, insbesondere der Betätigungstaster betätigbar. Dabei liegen in einer bevorzugten Ausgestaltung der Betätigungsstift an dem Betätigungsschalter, insbesondere dem Betätigungstaster an.

Der Betätigungsstift ist vorzugsweise in dem Zylindergehäuse bewegbar gelagert. Beispielsweise mit Erreichen der eingefahrenen Position oder der ausgefahrenen Position erfolgt eine Betätigungseinheit durch Kontakt des Kolbens mit dem Betätigungsstift, der dadurch bewegt wird. Der Stift ermöglicht auf zielführende Weise eine mechanische Signalerzeugung.

Bei einer nicht erfindungsgemäßen Betätigungseinheit mit Betätigungsmagnet, funktioniert der Magnet berührungslos, also ohne dass ein Kontakt mit den Kolben erfolgt. Damit ist im Unterschied zur Verwendung eines Betätigungsstiftes keine Öffnung im Zylinder notwendig, die entsprechend abgedichtet werden müsste. Auch ist eine Erfassug von Zwischenpositionen des Kolbens über einen Betätigungsmagneten mit geringerem Aufwand realisierbar.

Bevorzugterweise weist die Positionserkennungseinheit eine Rückstelleinheit zur Rückstellung der Betätigungseinheit in die Ruhelage oder die Sendelage auf. Die Rückstelleinheit ist beispielsweise als Feder ausgebildet. Der Aufbau ist dadurch recht einfach. Dabei kann durch die Zurückstellung gegebenenfalls ein weiteres Signal erzeugt werden.

Vorteilhafterweise ist eine Auslöseeinheit zur Betätigung der Betätigungseinheit vorgesehen.

Mittels der Auslöseeinheit ist die Betätigungseinheit aus einer Ruhelage in eine Sendelage oder aus einer Sendelage in eine Ruhelage bringbar. Die Auslöseeinheit ist insbesondere fest mit dem Kolben verbunden und bewegt sich dementsprechend mit dem Kolben mit.

Bei einer Betätigungseinheit mit Betätigungsstift ist die Auslöseeinheit beispielsweise als Erhebung oder Kontaktfläche in Stirnbereichen des Kolbens ausgebildet.

Bei einer nicht erfindungsgemäßen Betätigungseinheit mit Betätigungsmagnet kann es vorteilhaft sein, wenn die Auslöseeinheit zumindest als ein Auslösemagnet oder als magnetisierbares Element ausgebildet ist.

Der zumindest eine Auslösemagnet ist an dem Kolben vorgesehen. Der Kolben umfasst einen Kolbenkopf und eine Kolbenstange und der Auslösemagnet ist an dem Kolbenkopf vorgesehen. Der Kolbenkopf weist einen Boden und eine Mantelfläche auf, wobei der Auslösemagnet an dem Boden und/oder der Mantelfläche vorgesehen ist. Der Magnet arbeitet als Auslöseeinheit zuverlässig und benötigt keine Stromanbindung.

Der Auslösemagnet ist beispielsweise ein Magnetstreifen. Der Magnetsteifen kann gerade, kreisförmig oder kreissegmentförmig ausgebildet ein. Bei einer vorteilfaften Ausgestaltung verläuft der Magnetstreifen in Umfangsrichtung um die Kolbenachse. Aufgrund der Anziehung und/oder der Abstoßung zwischen dem Betätigungsmagneten und dem Auslösemagneten ist die Betätigungseinheit in die Sendelage und/oder die Ruhelage bringbar.

Ebenso ist es ein Vorteil, wenn zumindest zwei Positionserkennungseinheiten vorgesehen sind. Die Positionserkennungseinheiten sind axial beabstandet vorgesehen, so dass zwei unterschiedliche axiale Ist-Positionen gemessen werden. Beispielsweise sind genau zwei Positionserkennungseinheiten vorgesehen, wobei an jedem Ende des Zylinders jeweils eine Positionierheit angeordnet ist. Damit sind die eingefahrene Position und die ausgefahrene Position, also die beiden Endlagen, sicher detektierbar.

Es kann ein Vorteil sein, wenn das Zylindergehäuse ein Deckelelement, ein Bodenelement und ein Mantelelement aufweist. Das Deckelelement umfasst insbesondere ein Lager für den Kolben, insbesondere für eine Kolbenstange. Das Bodenelement ist in einer Richtung axial zur Kolbenachse gegenüber dem Deckelelement angeordnet ist. Das Deckelelement und das Bodenelement verschließen dabei Stirnseiten des zylindrischen Mantelelements, das dementsprechend zwischen dem Deckelelement und dem Bodenelement angeordnet ist. Die zumindest eine Positionserkennungseinheit ist dann im Bodenelement und/oder Deckelelement und/oder Mantelelement angeordnet.

Vorzugsweise ist eine Positionserkennungseinheit im Deckelelement und/oder eine Positionserkennungseinheit im Bodenelement angeordnet. Zwei Positionserkennungseinheiten sind im Mantelelement angeordnet. Die zwei Positionserkennungseinheiten sind axial übereinander angeordnet. Durch die entsprechende Anordnung wird die Genauigkeit der Positionserfassung verbessert.

Erfindungsgemäß weist das Zylindergehäuse zumindest einen Hohlraum auf, wobei die zumindest eine Positionserkennungseinheit vollständig innerhalb des zumindest einen Hohlraums vorgesehen ist. Für jede Positionserkennungseinheit ist vorzugsweise ein separater Hohlraum in dem Zylindergehäuse vorgesehen. Durch die Anordnung in einem Hohlraum ist die Positionserkennungseinheit vor Schmutz oder Beschädigung geschützt.

Die oben genannte Aufgabe wird auch durch die Verwendung eines Zylinders wie beschrieben gelöst, wobei zur Ermittlung der Ist-Position eines Zylinders die Positionserkennungseinheit zur Anwendung kommt. Bei entsprechender Verwendung profitiert ein Benutzer von den genannten Vorteilen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: einen nicht erfindungsgemäßen Zylinder mit Betätigungsstift und Positionserkennungseinheiten in Deckel- und Bodenelement;
- Fig. 2: einen nicht erfindungsgemäßen Zylinder mit Betätigungsmagnet und Positionserkennungseinheiten in Deckel- und Bodenelement;
- Fig. 3: einen nicht erfindungsgemäßen Zylinder mit Betätigungsmagnet und Positionserkennungseinheiten in Mantelelement;
- Fig.4a: einen nicht erfindungsgemäßen Zylinder mit ausgefahrenem Kolben;
- Fig.4b: einen nicht erfindungsgemäßen Zylinder mit eingefahrenem Kolben.

Gemäß Fig. 1 weist ein Zylinder 1 ein Zylindergehäuse 10 mit einem Deckelelement 11, einem Mantelelement 14 und einem Bodenelement 13 auf. Das Deckelelement 11 weist ein Lager 12 für einen Kolben 20 mit einer Kolbenachse 30 auf, die sich entlang einer Mittelachse des Kolbens 20 erstreckt. Das Bodenelement 13 ist in einer Richtung axial zur Kolbenachse 30 gegenüber dem Deckelelement 11 angeordnet. Das Mantelelement 14 ist zwischen dem Deckelelement 11 und dem Bodenelement 13 angeordnet. Der Kolben 20 weist eine Kolbenstange 23 und einen Kolbenkopf 22 auf. Die Kolbenstange 23 ist in dem Lager 12 bewegbar gelagert. Der Kolbenkopf 22 ist in dem Mantelelement 14 bewegbar gelagert.

Das Zylindergehäuse 10 weist zwei separate Hohlräume 15 auf. Ein Hohlraum 15 ist in dem Deckelelement 11 und ein Hohlraum 15 ist in dem Bodenelement 13 vorgesehen. Die Hohlräume 15 sind jeweils mittels eines Deckels 16 verschließbar. In den Hohlräumen 15 ist jeweils eine Positionserkennungseinheit 40 vorgesehen.

Die Positionserkennungseinheit 40 weist eine Sendeeinheit 41 und eine interne Energiegebereinheit 42 auf. Die Sendeeinheit 41 dient zur Erzeugung eines Funksignals zur kabellosen Übermittlung der in Bezug auf die Kolbenachse 30 axialen Ist-Position des Kolbens an eine Steuereinheit 100. Die interne Energiegebereinheit 42 versorgt die Positionserkennungseinheit 40 mit Energie, mithin mit Strom. Dabei kommt insbesondere die sogenannten EnOcean Technologie zum Einsatz. Zudem ist eine Betätigungseinheit 43 umfassend einen Betätigungsschalter 44 und einen Betätigungsstift 45 vorgesehen. Ferner ist eine als Feder ausgebildete Rückstelleinheit 48 vorgesehen

Gemäß Fig. 2 ist der Betätigungsstift 45 der Positionserkennungseinheit 40 jeweils durch einen Betätigungsmagneten 46, der als Scheibenmagnet ausgebildet ist, ersetzt. Zudem ist eine als ein Auslösemagnet ausgebildete Auslöseeinheit 50 im Boden 24 des Kolbenkopfs 22 vorgesehen. Der Auslösemagnet ist ein kreisförmig ausgebildeter Magnetstreifen, der in Umfangsrichtung um die Kolbenachse 30 verläuft. Sonst ist der Zylinder 1 baugleich zum Zylinder nach Fig. 1.

Nach Fig. 3 ist auch jeweils ein Betätigungsmagnet 46 vorgesehen. Die zwei Positionserkennungseinheiten 40 sind in einem Hohlraum 15 des Mantelelements 14 axial beabstandet positioniert. Die Auslöseeinheit 50 ist in einer Mantelfläche 25 angeordnet. Sie ist erneut als Auslösemagnet ausgebildet, wobei der Auslösemagnet ein kreisförmig ausgebildeter Magnetstreifen ist. Der Hohlraum 15 wird durch das Deckelelement 11 und das Bodenelement 13 verschlossen. Abgesehen von diesen Merkmalen ist der Zylinder 1 nach Fig. 3 baugleich zum Zylinder nach Fig. 1.

Der Kolben 20 ist in dem Zylindergehäuse 10 zwischen einer ausgefahrenen Position P2 gemäß Fig. 4a und einer eingefahrenen Position P1 nach Fig. 4b bewegbar gelagert. Ein Betätigungsstift 45 ist in dem Bodenelement 13 bewegbar gelagert. In der ausgefahrenen Position P2 ist der Betätigungsstift 45 aufgrund der Wirkung der Rückstelleinheit 48 teilweise in dem Mantelelement 14 angeordnet. Der Betätigungsschalter 44 liegt an dem Betätigungsstift 45 an. Somit befindet sich die Betätigungseinheit 43 beziehungsweise der Betätigungsschalter 44 in einer Ruhelage RL.

Bei Anfahrt des Kolbens 20 in die eingefahrene Position P1 wird mittels des Kolbens 20 der Betätigungsstift 45 aus dem Mantelelement 14 bewegt. Dadurch wird auch der Betätigungsschalter 44 bewegt. Die Betätigungseinheit 43 befindet sich dann wie dargestellt in einer Sendelage SL und sendet ein Funksignal an die Steuereinheit 100.

Sind anstatt des Betätigungsstifts 45 ein Betätigungsmagnet 46 und eine als Auslösemagnet ausgebildete Auslöseeinheit 50 vorgesehen, ist aufgrund der magnetischen Abstoßung zwischen dem Betätigungsmagneten 46 und dem Auslösemagneten die Betätigungseinheit 43 in die Sendelage SL bringbar.

Sämtliche aus den Ansprüchen, der Beschreibung und der Zeichnung hervorgehenden Merkmale und Vorteile einschließlich konstruktiver Einzelheiten, räumlicher Anordnungen und Verfahrensschritte können sowohl für sich als auch in den verschiedensten Kombinationen erfindungswesentlich sein.

## Patentansprüche

1. Zylinder (1), aufweisend
- ein Zylindergehäuse (10) und einen Kolben (20), wobei der Kolben (20) in dem Zylindergehäuse (10) zwischen einer eingefahrenen Position (P1) und einer ausgefahrenen Position (P2) entlang einer Kolbenachse (30) bewegbar gelagert ist,
- wobei zumindest eine Positionserkennungseinheit (40) vorgesehen ist, mittels der eine Ist-Position des Kolbens (20) in Bezug auf die Kolbenachse (30) ermittelbar ist,
- wobei die zumindest eine Positionserkennungseinheit (40) eine Sendeeinheit (41) zur Erzeugung eines Signals zur kabellosen Übermittlung der Ist-Position an eine Steuereinheit (100) aufweist, und die zumindest eine Positionserkennungseinheit (40) eine interne Energiegebereinheit (42) zur Energieversorgung der Positionserkennungseinheit (40) aufweist, wobei das Zylindergehäuse (10) zumindest einen Hohlraum (15) aufweist, wobei die zumindest eine Positionserkennungseinheit (40) vollständig innerhalb des zumindest einen Hohlraums (15) vorgesehen ist, wobei die Energiegebereinheit (42) zusammen mit der Sendeeinheit (41) als batterieloses Funksensor-Modul ausgebildet ist, wobei die Positionserkennungseinheit (40) eine Betätigungseinheit (43) umfasst, durch deren Betätigung das Signal erzeugbar ist, **dadurch gekennzeichnet, dass** die Betätigungseinheit (43) mechanisch zwischen einer Ruhelage (RL) und einer Sendelage (SL) schaltbar ist, wobei die Betätigungseinheit (43) einen Betätigungsstift (45) umfasst.

2. Zylinder (1) gemäß Anspruch 1, **dadurch gekennzeichnet, dass** die Betätigungseinheit (43) einen Betätigungsschalter (44) umfasst.

3. Zylinder (1) gemäß Anspruch 1 oder 2, **dadurch gekennzeichnet, dass** die Positionserkennungseinheit (40) eine Rückstelleinheit (48) zur Rückstellung der Betätigungseinheit (43) in die Ruhelage (RL) oder die Sendelage (SL) aufweist.

4. Zylinder (1) gemäß einem der vorangegangenen Ansprüche, **dadurch gekennzeichnet, dass** zumindest zwei Positionserkennungseinheiten (40) vorgesehen sind.

5. Verwendung eines Zylinders (1) nach einem der vorangegangenen Ansprüche, wobei zur Ermittlung der Ist-Position des Kolbens (20) die Positionserkennungseinheit (40) zur Anwendung kommt.

## Claims

1. Cylinder (1) having
- a cylinder housing (10) and a piston (20), wherein the piston (20) is mounted in the cylinder housing (10) so as to be movable along a piston axis (30) between a retracted position (P1) and an extended position (P2),
- wherein provision is made of at least one position-identification unit (40) by means of which an actual position of the piston (20) in relation to the piston axis (30) is able to be determined,
- wherein the at least one position-identification unit (40) has a transmitting unit (41) for generating a signal for wireless communication of the actual position to a control unit (100), and the at least one position-identification unit (40) has an internal energy-transducer unit (42) for supply of energy to the position-identification unit (40), wherein the cylinder housing (10) has at least one cavity (15), wherein the at least one position-identification unit (40) is provided completely within the at least one cavity (15), wherein the energy-transducer unit (42) is designed together with the transmitting unit (41) as a battery-free radio-sensor module, wherein the position-identification unit (40) comprises an actuating unit (43) by way of the actuation of which the signal is able to be generated, **characterized in that** the actuating unit (43) is able to be switched mechanically between a rest position (RL) and a transmitting position (SL), wherein the actuating unit (43) comprises an actuating pin (45).

2. Cylinder (1) according to Claim 1, **characterized in that** the actuating unit (43) comprises an actuating switch (44).

3. Cylinder (1) according to Claim 1 or 2, **characterized in that** the position-identification unit (40) has a return unit (48) for the return movement of the actuating unit (43) into the rest position (RL) or the transmitting position (SL).

4. Cylinder (1) according to one of the preceding claims, **characterized in that** provision is made of at least two position-identification units (40).

5. Use of a cylinder (1) according to one of the preceding claims, wherein the position-identification unit (40) is used for determining the actual position of the piston (20).

## Revendications

1. Cylindre (1), présentant
- un boîtier de cylindre (10) et un piston (20), le piston (20) étant supporté dans le boîtier de cylindre (10) de manière mobile entre une position rétractée (P1) et une position déployée (P2) le long d'un axe de piston (30),
- au moins une unité de détection de position (40) étant prévue, au moyen de laquelle une position réelle du piston (20) peut être déterminée par rapport à l'axe de piston (30),
- l'au moins une unité de détection de position (40) présentant une unité d'émission (41) pour générer un signal pour la transmission sans fil de la position réelle à une unité de commande (100), et l'au moins une unité de détection de position (40) présentant une unité de fourniture d'énergie (42) interne pour alimenter en énergie l'unité de détection de position (40), le boîtier de cylindre (10) présentant au moins un espace creux (15), l'au moins une unité de détection de position (40) étant prévue entièrement à l'intérieur de l'au moins un espace creux (15), l'unité de fourniture d'énergie (42) étant réalisée conjointement avec l'unité d'émission (41) sous la forme d'un module de capteur radio sans pile, l'unité de détection de position (40) comprenant une unité d'actionnement (43) dont l'actionnement permet de générer le signal, **caractérisé en ce que** l'unité d'actionnement (43) peut être commutée mécaniquement entre une position de repos (RL) et une position d'émission (SL), l'unité d'actionnement (43) comprenant une tige d'actionnement (45).

2. Cylindre (1) selon la revendication 1, **caractérisé en ce que** l'unité d'actionnement (43) comprend un commutateur d'actionnement (44).

3. Cylindre (1) selon la revendication 1 ou 2, **caractérisé en ce que** l'unité de détection de position (40) présente une unité de rappel (48) pour ramener l'unité d'actionnement (43) dans la position de repos (RL) ou dans la position d'émission (SL).

4. Cylindre (1) selon l'une quelconque des revendications précédentes, **caractérisé en ce qu'**au moins deux unités de détection de position (40) sont prévues.

5. Utilisation d'un cylindre (1) selon l'une quelconque des revendications précédentes, dans laquelle l'unité de détection de position (40) est utilisée pour déterminer la position réelle du piston (20).
